# EUROPÄISCHE PATENTSCHRIFT

(11) **EP 2 756 229 B1**
(45) Veröffentlichungstag und Bekanntmachung des Hinweises auf die Patenterteilung: **03.05.2017**
(21) Anmeldenummer: 12753506.0
(22) Anmeldetag: 04.09.2012
(51) Int. Cl.: F23K 5/00, F23N 1/00

(54) **GASVENTILEINHEIT**
GAS VALVE UNIT
ENSEMBLE DE SOUPAPES À GAZ

(30) Priorität: 16.09.2011 EP 11290418
(43) Veröffentlichungstag der Anmeldung: 23.07.2014
(73) Patentinhaber: BSH Hausgeräte GmbH, 81739 München (DE)
(72) Erfinder: CADEAU, Christophe, F-67100 Strasbourg (FR); NAUMANN, Jörn, 77770 Durbach (DE)
(86) Internationale Anmeldenummer: PCT/EP2012/067191
(87) Internationale Veröffentlichungsnummer: WO 2013/037669

(56) Entgegenhaltungen:
- EP-A1- 1 176 364
- EP-A2- 0 818 655
- EP-A2- 1 477 738
- WO-A1-2011/009793
- GB-A- 2 234 044
- US-A1- 2002 086 255

## Beschreibung

Die Erfindung betrifft eine Gasventileinheit zum Einstellen eines einem Gasbrenner eines Gasgeräts, insbesondere eines Gaskochgeräts, zugeführten Gasvolumenstroms.

Gasventileinheiten der genannten Art sind beispielsweise in der EP0818655A2 und der WO2004063629 A1 beschrieben. Mit derartigen Gasventileinheiten kann der einen Gasbrenner eines Gaskochgeräts zugeführte Gasvolumenstrom in mehreren Stufen gesteuert werden. Dabei besitzt der Gasvolumenstrom in jeder Stufe eine reproduzierbare Größe. Der Durchflussquerschnitt der Gasventileinheit insgesamt und folglich die Größe des Gasvolumenstroms werden eingestellt, indem bestimmte Auf-Zu-Ventile der Gasventileinheit geöffnet bzw. geschlossen werden und dadurch der Gasfluss durch bestimmte Drosselöffnungen freigegeben bzw. unterbrochen wird.

Ferner ist eine Möglichkeit zur Gasartumstellung in der zum Anmeldetag nichtveröffentlichten Patentanmeldung "Aufbau einer Gasventileinheit" (201002677) beschrieben. Wenn bei dieser Gasventileinheit eine Gasartumstellung erforderlich ist, - muss eine Abdeckplatte von dem Ventilgehäuse der Gasventifeinheit gelöst und abgenommen werden. Beim Lösen der Verbindung zwischen dem Ventilgehäuse und der Abdeckplatte drücken die Ventilkörper gegen die Dichtplatte und lüften so das System an, so dass es sich von dem Ventilgehäuse gut abnehmen lässt. Der Griffschaft bleibt dabei fest mit dem Ventilgehäuse verbunden. Wenn die Abdeckplatte abgenommen ist, besteht die Möglichkeit, die Dichtplatte, die Druckplatte und die untere Gasverteilungsplatte als Einzelplatten oder als Verbundplatte zu entnehmen.

In der Abdeckplatte befindet sich eine Öffnung, welche eine Kontrolle der verwendeten Düsenplatte ermöglicht. Ein leichter Druck durch diese Öffnung auf die Düsenplatte führt dazu, dass die Düsenplatte einschließlich der Dichtungsverbundplatte aus den Fixierungen der Abdeckplatte gedrückt wird. Die obere Gasverteilungsplatte kann dabei in der Abdeckplatte verbleiben. Sodann kann die Düsenplatte entnommen und zur Gasartumstellung ausgetauscht werden. Entsprechende Geometrien der Bauteile erlauben nur eine einzige Einbaumöglichkeit. Die Platten werden in umgekehrter Reihenfolge wieder in die Abdeckplatte gefügt. Nachteilig ist bei dieser Lösung, dass die Abdeckplatte vor dem Gasartwechsel demontiert und nach dem Gasartwechsel wieder montiert werden muss.

Die EP 0 818 655 A2 beschreibt ein Verfahren und eine Vorrichtung zum Steuern der Flammengröße gasbetriebener Koch- oder Backgeräte. Hierbei wird ein Gaststrom durch parallel oder seriell angeordnete Drosselelemente geleitet. Darüber hinaus offenbart diese Patentschrift den Oberbegriff des Anspruchs 1. Die WO 2011/009793 A1 beschreibt einen Betätigungsmechanismus einer Gasventileinheit. Die Gasventileinheit weist Auf-Zu-Ventile auf, die mittels eines magnetisch wirksamen Körpers betätigbar sind.

Die EP 1 477 738 A2 beschreibt eine Einstelleinrichtung für ein Gaskochgerät zur Einstellung des Gasdurchsatzes.

Die GB 2 234 044 A beschreibt eine Durchflusskontrolleinrichtung zum Steuern eines Glasflusses.

Die EP 1 176 364 A1 beschreibt eine Verbrennungseinrichtung und ein Verfahren zum Steuern einer Verbrennungseinrichtung. Die Einrichtung kann drei parallel geschaltete, nicht einstellbare Drosseln aufweisen.

Die US 2002/0086255 A1 beschreibt ein Steuersystem für einen Gasbrenner mit mehreren sowohl parallel als auch in Reihe geschalteten Magnetventilen. Die Magnetventile umfassen jeweils Drosselstellen, wobei sich die Öffnungsquerschnitte der Drosselstellen voneinander unterscheiden.

Der vorliegenden Erfindung liegt die Aufgabe zugrunde, eine Gasventileinheit der eingangs genannten Art zur Verfügung zu stellen, bei welcher bei einer Gasartumstellung keine Bauteile demontiert werden müssen.

Diese Aufgabe wird erfindungsgemäß dadurch gelöst, dass die Gasventileinheit eine Mehrzahl N von parallel angeordneten, einzeln ansteuerbaren Drosselstrecken und die jeweilige Drosselstrecke eine Mehrzahl M von in Reihe angeordneten Drosselstellen zur Einstellung der Durchflussmenge des Gasvolumenstroms aufweist, wobei eine Mehrzahl M von Ventileinheiten vorgesehen ist, wobei die i-te Ventileinheit zum Ansteuern der i-ten Drosselstellen der Drosselstrecken eingerichtet ist, mit i ∈ [1,...,M] und wobei die in Reihe angeordneten Drosselstellen einen der Reihe nach zunehmenden Öffnungsquerschnitt aufweisen.

Durch die Mehrzahl der parallel angeordneten Drosselstrecken können unterschiedliche Durchflussmengen, insbesondere in Abhängigkeit der unterschiedlichen Gasarten eingestellt werden.

Dabei werden die Drosselstrecken bei einer Gasartumstellung durch Zu- oder Abschaltung der einzelnen ansteuerbaren Drosselstrecken entsprechend unterschiedlich kombiniert.

Beispielsweise ist bei einer Gasartumstellung von Erdgas auf Flüssiggas kein Düsenplattenaustausch mehr notwendig. Ferner entfällt zumindest eine Sorte von Düsenplatten, weil eine Mehrfachbelegung innerhalb der Düsenplatte erfolgen kann. Dadurch, dass kein Düsenplattenaustausch erfolgen muss und die Armatur daher nicht geöffnet werden muss, ist auch keine Dichtheitsprüfung erforderlich. Eine Demontage des Schalterbandes der Gasventileinheit entfällt auch aus diesem Grunde. In Folge der Vielzahl möglicher Kombinationen der Drosselstrecken ist es möglich, vordefinierte Stufungen wahlweise einzustellen und damit die notwendigen Einstellungen für eine jede Gasart zu treffen. Wenn beispielsweise dem Nutzer oder Kunden die Standardstufung im kleinen Leistungsbereich zu grob ist, dann kann mit Hilfe einer anderen Drosselstrecke oder einer anderen Kombination von Drosselstrecken eine feinere Stufung im kleinen Leistungsbereich eingestellt werden.

Die jeweilige Drosselstrecke hat eine Mehrzahl M von in Reihe angeordneten Drosselstellen.

Die Drosselstelle kann auch als Drosselelement, Steuerelement oder Steuerorgan bezeichnet werden.

Die in Reihe angeordneten Drosselstellen weisen einen der Reihe nach zunehmenden Öffnungsquerschnitt auf.

Somit kann die zugeschaltete Last je nach Drehwinkel der Schaltwelle vergrößert werden. Beispielsweise bei einer Rückstellung von Flüssiggas auf Erdgas kann durch die definierten Öffnungsquerschnitte erreicht werden, dass exakte Durchflusswerte erzielbar sind.

In einer weiteren bevorzugten Ausführungsform weist die jeweilige Drosselstrecke einen Drosselstreckenschalter zum Zuschalten und zum Abschalten der Drosselstrecke auf.

Durch den jeweiligen Drosselstreckenschalter kann die jeweilige Drosselstrecke zu- oder abgeschaltet werden.

In einer bevorzugten Ausführungsform hat die jeweilige Drosselstrecke eine Mehrzahl M von in Reihe angeordneten Drosselstellen und einen der Drosselstellen nachgeschalteten Drosselstreckenschalter zum Zu- und Abschalten der Drosselstrecke.

In einer weiteren bevorzugten Ausführungsform ist eine Ansteuereinrichtung zum Ansteuern der N Drosselstreckenschalter vorgesehen. Die Ansteuereinrichtung ist dazu eingerichtet, ein bestimmtes Ansteuerprofil einer Mehrzahl von vorbestimmten Ansteuerprofilen zum Ansteuern der N Drosselstreckenschalter in Abhängigkeit einer zu verwendenden Gasart auszuwählen. Ferner wird die Ansteuereinrichtung die N Drosselstreckenschalter mit dem ausgewählten Ansteuerprofil ansteuern.

Folglich kann die für die jeweilige Gasart notwendige Durchflussmenge des Gasvolumenstroms automatisch durch die Ansteuereinrichtung eingestellt werden.

Die Gasventileinheit hat eine Mehrzahl M von Ventileinheiten. Dabei ist die i-te Ventileinheit zum Ansteuern der i-ten Drosselstellen der Drosselstrecken eingerichtet (i ∈ [1,..., M]).

Das heißt beispielsweise, dass alle ersten Drosselstellen der Drosselstrecken durch die erste Ventileinheit angesteuert, insbesondere gleichzeitig angesteuert werden.

In einer weiteren bevorzugten Ausführungsform weist die jeweilige Ventileinheit eine Anzahl N von Auf-Zu-Ventilen auf. Dabei ist das j-te Auf-Zu-Ventil zum Ansteuern der j-ten Drosselstrecke eingerichtet (j ∈ [1,..., N]). Bei geschlossenem Auf-Zu-Ventil liegt dieses an einem Ventilsitz an. Dadurch wird eine Öffnung in dem Ventilsitz verschlossen. Die Ventilsitze der Auf-Zu-Ventile können von einem gemeinsamen Bauteil gebildet sein, welches vorzugsweise von einer Ventildichtplatte gebildet ist.

In einer weiteren bevorzugten Ausführungsform sind die N Auf-Zu-Ventile der jeweiligen Ventileinheit durch Betätigung einer Steuervorrichtung gleichzeitig betätigbar. Die Steuervorrichtung ist beispielsweise durch einen bewegbaren, magnetisch wirksamen Körper, insbesondere durch einen Permanentmagneten, gebildet. Zum Öffnen des Auf-Zu-Ventils wird der Absperrkörper mittels der Kraft des über oder unter dem Auf-Zu-Ventil angeordneten Permanentmagneten entgegen der Kraft der Feder von dem Ventilsitz angehoben.

Im Folgenden steht der Begriff "Permanentmagnet" stellvertretend auch für andere magnetisch wirksame Körper. Wenn die Bewegung des Permanentmagneten durch eine Bedienperson von Hand erfolgt, so sind zum Schalten der Ventileinheiten, insbesondere der Auf-Zu-Ventile der Ventileinheiten, keine elektrischen Komponenten erforderlich. Alternativ kann der Permanentmagnet auch mittels eines beliebigen Stellglieds, beispielsweise eines Elektromotors, bewegt werden. Der Elektromotor wird dabei von einer elektrischen Steuereinheit oder Steuervorrichtung angesteuert. Diese Steuereinheit ermöglicht es, dieselbe Gasventileinheit wahlweise mechanisch durch die Bedienperson oder mittels eines elektrischen Stellglieds zu betätigen. Bei der Herstellung von Kochgeräten können baugleiche Gasventileinheiten sowohl mit mechanischen Benutzerschnittstellen, beispielsweise Drehknebeln, als auch mit elektrischen Benutzerschnittstellen, beispielsweise Touch-Sensoren, kombiniert werden.

In einer bevorzugten Ausführungsform sind die N Auf-Zu-Ventile der jeweiligen Ventileinheit durch einen Absperrkörper, eine auf den Absperrkörper wirkende Feder und eine Anzahl von Trennwänden zum Zuführen des Gasvolumenstroms zu den N Drosselstrecken gebildet.

In einer weiteren bevorzugten Ausführungsform sind die N Ventileinheiten durch Bewegen mindestens eines magnetisch wirksamen Körpers, insbesondere eines Permanentmagneten, relativ zu den Ventileinheiten additiv zuschaltbar.

In einer weiteren bevorzugten Ausführungsform ist eine Umstelleinrichtung zum Umstellen der Gasarten im Bereich einer Betätigungswelle der Gasventileinheit angeordnet. Die Umstelleinrichtung ist beispielsweise als Schraube ausgebildet. Die Schraube zur Umstellung der Gasarten kann zentraler am Griffschaft als bei Konusarmaturen angebracht werden.

Die Gasventileinheit ist insbesondere Teil eines handbetätigten Mehrfachstellgeräts, welches aus einem Ventilteil und einer adaptierten Zündsicherung besteht. In dem Ventilteil sind insbesondere ein Griff oder Drehknebel, Permanentmagnete, Ventile, Düsen und Dichtungen integriert. Der Griff kann durch leichten Druck eingedrückt werden. Hierbei wird die Zündsicherung betätigt. Die Auf-Zu-Ventile oder Ferritventile werden in einem oder mehreren gasdichten Räumen durch ein bzw. mehrere federnde Bauteile auf Dichtungen gedrückt und verhindern somit den Durchfluss zu den dazugehörenden Öffnungen oder Dichtungsöffnungen. Die federnden Bauteile oder Federn finden ihren Gegenhalt in einem gasdicht angebrachten Deckel.

Des Weiteren wird eine Gasarmatur für ein Gasgerät vorgeschlagen, welche zumindest eine wie oben beschriebene Gasventileinheit aufweist.

Ferner wird ein Gasgerät vorgeschlagen, welche eine wie oben beschriebene Gasarmatur aufweist. Das Gasgerät ist beispielsweise ein Gasbackofen.

Weitere Vorteile und Einzelheiten der Erfindung werden anhand der in den schematischen Figuren dargestellten Ausführungsbeispiele näher erläutert. Dabei zeigt:
- Fig. 1: eine schematische Schaltanordnung einer ersten Ausführungsform der Gasventileinheit in der Schaltstellung für Stadtgas,
- Fig. 2: eine schematische Schaltanordnung der ersten Ausführungsform der Gasventileinheit in der Schaltstellung für Erdgas,
- Fig. 3: eine schematische Schaltanordnung der ersten Ausführungsform der Gasventileinheit in der Schaltstellung für Flüssiggas,
- Fig. 4: eine schematische Schaltanordnung der ersten Ausführungsform der Gasventileinheit in einer weiteren Schaltstellung für Erdgas,
- Fig. 5: eine schematische Schaltanordnung einer zweiten Ausführungsform der Gasventileinheit,
- Fig. 6: eine schematische Schaltanordnung der zweiten Ausführungsform der Gasventileinheit in einer ersten Schaltstellung,
- Fig. 7: eine schematische Schaltanordnung der zweiten Ausführungsform der Gasventileinheit in einer zweiten Schaltstellung,
- Fig. 8: eine schematische Schaltanordnung der zweiten Ausführungsform der Gasventileinheit in einer dritten Schaltstellung,
- Fig. 9: eine schematische Schaltanordnung der zweiten Ausführungsform der Gasventileinheit in einer vierten Schaltstellung,
- Fig. 10: eine Ausführungsform der Gasventileinheit, mit Ansicht auf die Unterseite der Dichtungsverbundplatte,
- Fig. 11: eine Explosionsdarstellung von der Dichtungsverbundplatte, der Düsenplatte und der oberen Gasverteilungsplatte einer Gasventileinheit,
- Fig. 12: eine Ansicht auf die Oberseite der Dichtungsverbundplatte aus Fig. 11, und
- Fig. 13: eine Ausführungsform einer Abdeckplatte mit Dichtungsverbundplatte, Düsenplatte und oberer Gasverteilungsplatte einer Gasventileinheit.

Die Fig. 1 bis 4 zeigen eine schematische Schaltanordnung der erfindungsgemäßen Gasventileinheit in aufeinander folgenden Schaltzuständen. Zu erkennen ist ein Gaseingang 1, mit dem die Gasventileinheit beispielsweise an eine Hauptgasleitung eines Gaskochgeräts angeschlossen ist. An dem Gaseingang 1 steht das zur Verbrennung vorgesehene Gas mit einem konstanten Druck, von beispielsweise 20 mbar oder 50 mbar. An einem Gasausgang 2 der Gasventileinheit wird eine beispielsweise zu einem Gasbrenner des Gaskochgeräts führende Gasleitung angeschlossen.

Die Gasventileinheit hat eine Mehrzahl N von parallel angeordneten, einzeln ansteuerbaren Drosselstrecken 3, 4, 5 zur Einstellung der Durchflussmenge des Gasvolumenstroms. Die parallelen Drosselstrecken 3, 4, 5 sind zwischen dem Gaseingang 1 und dem Gasausgang 2 angeordnet. Ohne Einschränkung der Allgemeinheit ist N = 3 in den Fig. 1 bis 4.

Die jeweilige Drosselstrecke 3, 4, 5 hat eine Anzahl M von in Reihe angeordneten Drosselstellen 3.1-3.4, 4.1-4.4, 5.1-5.4. Ohne Einschränkung der Allgemeinheit ist M = 4 in Fig. 1. Somit hat die erste Drosselstrecke 3 eine erste Drosselstelle 3.1, eine zweite Drosselstelle 3.2, eine dritte Drosselstelle 3.4 und eine vierte Drosselstelle 3.5. Die zweite Drosselstrecke 4 sowie die dritte Drosselstrecke 5 sind entsprechend aufgebaut. Die Drosselstellen 3.1-3.4, 4.1-4.4, 5.1-5.4 haben einen der Reihe nach zunehmenden Öffnungsquerschnitt. Beispielsweise ist somit der Öffnungsquerschnitt der Drosselstelle 3.2 größer als der Öffnungsquerschnitt der Drosselstelle 3.1. Weiter ist der Öffnungsquerschnitt der Drosselstelle 3.3 größer als der Öffnungsquerschnitt der Drosselstelle 3.2. Ferner ist der Öffnungsquerschnitt der Drosselstelle 3.4 größer als der Öffnungsquerschnitt der Drosselstelle 3.3.

Des Weiteren hat die jeweilige Drosselstrecke 3, 4, 5 einen Drosselstreckenschalter 3.5, 4.5, 5.5 zum Zu- und Abschalten der entsprechenden Drosselstrecke 3, 4, 5.

Beispielsweise ist der erste Drosselstreckenschalter 3.5 dazu eingerichtet, die erste Drosselstrecke 3 zu- und abzuschalten.

Zum Ansteuern der Drosselstreckenschalter 3.5, 4.5, 5.5 ist insbesondere eine Ansteuereinrichtung vorgesehen (nicht gezeigt). Die Ansteuereinrichtung ist dazu eingerichtet, ein bestimmtes Ansteuerprofil einer Mehrzahl von vorbestimmten Ansteuerprofilen zum Ansteuern der Drosselstreckenschalter 3.5, 4.5, 5.5 in Abhängigkeit einer zu verwendenden Gasart auszuwählen und die Drosselstreckenschalter 3.5, 4.5, 5.5 mit dem ausgewählten Ansteuerprofil entsprechend anzusteuern.

Weiter hat die Gasventileinheit einen den parallelen Drosselstrecken 3, 4, 5 nachgeordnete Hauptdrosselstelle 7 und eine parallel zu den Drosselstrecken 3, 4, 5 angeordnete Hauptventileinheit 8. Die Hauptventileinheit 8 kann auch als Hauptschaltorgan bezeichnet werden.

Ferner weist die Gasventileinheit eine Mehrzahl M von Ventileinheiten 6.1, 6.2, 6.3, 6.4 auf (M=4). Wie oben bereits ausgeführt ist N = 3 in Fig. 1. Somit hat jede Ventileinheit 6.1, 6.2, 6.3, 6.4 drei Auf-Zu-Ventile 6.1.1, 6.1.2, 6.1.3, 6.2.1, 6.2.2, 6.2.3, 6.3.1, 6.3.2, 6.3.3, 6.4.1, 6.4.2, 6.4.3. Beispielsweise hat die erste Ventileinheit 6.1 ein erstes Auf-Zu-Ventil 6.1.1 zum Ansteuern der ersten Drosselstrecke 3, ein zweites Auf-Zu-Ventil 6.1.2 zum Ansteuern der zweiten Drosselstrecke 4 und ein drittes Auf-Zu-Ventil 6.1.3 zum Ansteuern der dritten Drosselstrecke 5. Insgesamt ist das j-te Auf-Zu-Ventil 6.1.1, 6.2.1, 6.3.1, 6.4.1; 6.1.2, 6.2.2, 6.3.2, 6.4.2; 6.1.3, 6.2.3, 6.3.3, 6.4.3 zum Ansteuern der j-ten Drosselstrecke 3-5 eingerichtet, mit j ∈ [1, ...N]. Beispielsweise steuern die ersten Auf-Zu-Ventile 6.1.1, 6.2.1, 6.3.1 und 6.4.1 der Ventileinheiten 6.1, 6.2, 6.3 und 6.4 die erste Drosselstrecke 3 an.

In dem Beispiel der Fig. 1 sind alle drei Drosselstreckenschalter 3.5, 4.5, 5.5 geschlossen. Somit werden die Schaltstufen jeweils gemeinsam von den Teilmengen der drei Drosselstrecken 3, 4, 5 gebildet, bevor sie ungedrosselt die Hauptdrosselstelle 7 durchfließen. Diese Kombination der Drosselstrecken 3, 4, 5 stellt die Stadtgasvariante dar. Stadtgas hat den niedrigsten Brennwert und benötigt dadurch die größten Durchflussmengen.

Die Fig. 2 zeigt eine schematische Schaltanordnung der ersten Ausführungsform der Gasventileinheit in der Schaltstellung für Erdgas. Die Fig. 2 unterscheidet sich von der Fig. 1 dahingehend, dass der dritte Drosselstreckenschalter 5.5 für die dritte Drosselstrecke 5 geöffnet ist. Bei dieser Kombination der Drosselstrecken 3-5 gemäß der Fig. 2 werden die Teilmengen der Gasdurchflussmenge nur von der ersten Drosselstrecke 3 und der zweiten Drosselstrecke 4 gebildet.

In der Fig. 3 ist eine schematische Schaltanordnung der ersten Ausführungsform der Gasventileinheit in der Schaltstellung für Flüssiggas dargestellt. Gemäß der Fig. 3 ist der erste Drosselstreckenschalter 3.5 geschlossen, wohingegen der zweite Drosselstreckenschalter 4.5 und der dritte Drosselstreckenschalter 5.5. geöffnet sind. Folglich wird bei der Kombination der Fig. 3 die Teilmenge der Gasdurchflussmenge nur durch die erste Drosselstrecke 3 gebildet. Diese Einstellung stellt die Flüssiggasvariante dar.

In der Fig. 4 ist der erste Drosselstreckenschalter 3.5 geöffnet, wohingegen der zweite Drosselstreckenschalter 4.5 und der dritte Drosselstreckenschalter 5.5 geschlossen sind. Bei dieser Kombination wird die Teilmenge der Gasdurchflussmenge von der zweiten Drosselstrecke 4 und der dritten Drosselstrecke 5 gebildet. Diese Einstellung kann für einen Brenner mit einer größeren Kleinbrandleistung, wie zum Beispiel für Erdgas, verwendet werden.

Zusammenfassend zeigt die beispielhafte Schaltanordnung der Gasventileinheit der Fig. 1-4, dass es durch ausgewählte Kombinationen von Ventileinheiten (Schaltorganen) und Drosselstrecken möglich ist, vordefinierte Stufungen für die Einstellung der Durchflussmenge des Gasvolumenstroms wahlweise und reproduzierbar einzustellen.

Fig. 5 zeigt eine schematische Schaltanordnung einer zweiten Ausführungsform der Gasventileinheit. Die Gasventileinheit der Fig. 5 hat eine erste Drosselstrecke 3 und eine zweite Drosselstrecke 4. Die erste Drosselstrecke 3 hat vier Drosselstellen 3.1-3.4. Entsprechend hat die zweite Drosselstrecke 4 vier Drosselstellen 4.1-4.4. Schematisch eingezeichnet sind die jeweiligen Verbindungsabschnitte 3.6-3.9 in der ersten Drosselstrecke 3 und die entsprechenden Verbindungsabschnitte 4.6-4.9 in der zweiten Drosselstrecke 4. Die jeweilige Drosselstrecke 3, 4 hat einen Eingangsabschnitt 3.10 bzw. 4.10. Zur Ansteuerung der Drosselstrecken 3, 4 sind fünf Auf-Zu-Ventile 6.1.1-6.1.5 vorgesehen. Jedes Auf-Zu-Ventil 6.1.1-6.1.4 bildet zwei Schaltorgane aus, und zwar jeweils ein Schaltorgan für jede der Drosselstrecken 3, 4. Das Auf-Zu-Ventil 6.1.5 hat nur ein Schaltorgan, weil es das Vollbrandventil ist. Dazu zeigt die Detailansicht der Fig. 5, dass das Auf-Zu-Ventil 6.1.1 durch einen Absperrkörper 12, eine auf den Absperrkörper 12 wirkende Feder 13 und einer Trennwand 9.1 gebildet ist. Die Trennwand 9.1 trennt die Kanäle zu den Eingangsabschnitten 3.10 und 4.10 ab.

Die Fig. 6 bis 9 zeigen die schematische Schaltanordnung der zweiten Ausführungsform der Gasventileinheit in verschiedenen Schaltstellungen. Die eingangsseitige Fläche der ersten vier Auf-Zu-Ventile 6.1.1-6.1.4 ist jeweils durch eine Trennwand 9.1-9.4 geteilt. Das letzte Auf-Zu-Ventil 6.1.5 ist mit keiner Trennwand geteilt, da das ausgangsseitige Gas direkt zu dem Gasausgang 2 strömen soll. Durch Öffnen der Auf-Zu-Ventile 6.1.1-6.1.5 ist der Gaseingang 1 jeweils mit einem bestimmten Abschnitt der Drosselstrecken 3, 4 verbunden, in dem das Gas über das jeweilige geöffnete Auf-Zu-Ventil 6.1.1-6.1.5 einströmt. Wie oben bereits ausgeführt, umfassen die Drosselstrecken 3 und 4 Eingangsabschnitte 3.10 bzw. 4.10, in die das erste Auf-Zu-Ventil 6.1.1 mündet. Die weiteren Auf-Zu-Ventile 6.1.2-6.1.5 münden jeweils in einen Verbindungsabschnitt 3.6-3.9 bzw. 4.6-4.9 der Drosselstrecken 3 bzw. 4. Der Übergang zwischen den Eingangsabschnitten 3.10 bzw. 4.10 und dem ersten Verbindungsabschnitten 3.6 bzw. 4.6 sowie die Übergänge zwischen benachbarten Verbindungsabschnitten 3.6-3.9 bzw. 4.6-4.9 ist jeweils von einer Drosselstelle 3.1-3.4 bzw. 4.1-4.4 gebildet. Die jeweilige letzte Drosselstelle 3.4 bzw. 4.4 verbindet den letzten Verbindungsabschnitt 3.9 bzw. 4.9 mit dem Gasausgang 2.

Die Drosselstelle 3.4 der Drosselstrecke 3 ist mit einem Drosselstreckenschalter 3.5 verschließbar und verbindet den letzten Verbindungsabschnitt 3.9 auch mit dem Gasausgang 2.

Die Betätigung der Auf-Zu-Ventile 6.1.1-6.1.5 erfolgt insbesondere mittels eines Permanentmagneten 11, der entlang der Reihe der Auf-Zu-Ventile 6.1.1-6.1.5 verschiebbar ist. Die Kraft zum Öffnen des jeweiligen Auf-Zu-Ventils 6.1.1-6.1.5 wird dabei direkt von der Magnetkraft des Permanentmagneten 11 gebildet. Diese Magnetkraft öffnet das jeweilige Auf-Zu-Ventil 6.1.1-6.1.5 entgegen der Federkraft der Feder 13.

In der Schaltstellung gemäß der Fig. 5 und 6 ist ausschließlich das erste Auf-Zu-Ventil 6.1.1 geöffnet. Durch dieses erste Auf-Zu-Ventil 6.1.1 strömt das Gas von dem Gaseingang 1 in die Eingangsabschnitte 3.10 und 4.10 und passiert von dort auf dem Weg zum Gasausgang 2 sämtliche Drosselstellen 3.1-3.4, 4.1-4.4 und sämtliche Verbindungsabschnitte 3.6-3.9, 4.6-4.9. Die Menge des durch die Gasventileinheit strömenden Gases der Fig. 5 und 6 gibt die Minimalleistung des an die Gasventileinheit angeschlossenen Gasbrenners vor.

Die Fig. 7 zeigt die Schaltanordnung, bei welcher der Permanentmagnet 11 derart nach rechts verschoben ist, dass sowohl das erste Auf-Zu-Ventil 6.1.1 als auch das zweite Auf-Zu-Ventil 6.1.2 geöffnet sind. Durch das geöffnete zweite Auf-Zu-Ventil 6.1.2 strömt das Gas von dem Gaseingang 1 direkt in die ersten Verbindungsabschnitte 3.6 und 4.6 und von dort über die Drosselstellen 3.2-3.4 sowie 4.2-4.4 zum Gasausgang 2. Folglich umgeht das zum Gasausgang 2 strömende Gas auf Grund des geöffneten Auf-Zu-Ventils 6.1.2 die ersten Drosselstellen 3.1 und 4.1. Der Gasvolumenstrom in der Schaltstellung gemäß der Fig. 7 ist daher größer als der Gasvolumenstrom in der Schaltstellung gemäß der Fig. 5 und 6.

Der Gaszufluss zu dem ersten Verbindungsabschnitt 3.6 und 4.6 erfolgt praktisch ausschließlich über das zweite Auf-Zu-Ventil 6.1.2. Auf Grund der offen stehenden Auf-Zu-Ventile 6.1.1 und 6.1.2 herrscht in den Eingangsabschnitten 3.10 und 4.10 dasselbe Druckniveau wie in den ersten Verbindungsabschnitten 3.6 und 4.6. Aus den Eingangsabschnitten 3.10 und 4.10 strömt so gut wie kein Gas über die ersten Drosselstellen 3.1 und 4.1 in die ersten Verbindungsabschnitte 3.6 und 4.6 nach. Der insgesamt durch die Gasventileinheit strömende Gasvolumenstrom ändert sich daher praktisch nicht, wenn der Permanentmagnet 11 weiter nach rechts in der Zeichnung bewegt wird und dadurch das erste Auf-Zu-Ventil 6.1.1 bei geöffnetem zweiten Auf-Zu-Ventil 6.1.2 geschlossen wird. Durch Bewegen des Permanentmagneten 11 in der Zeichnung nach rechts werden die Auf-Zu-Ventile 6.1.3.-6.1.5 sukzessive geöffnet. Dadurch wird der Gasvolumenstrom durch die Gasventileinheit schrittweise erhöht.

Fig. 8 zeigt die Schaltanordnung der Gasventileinheit, bei welcher der Permanentmagnet 11 derart nach rechts verschoben ist, dass sowohl das erste Auf-Zu-Ventil 6.1.1 als auch das zweite Auf-Zu-Ventil 6.1.2 geöffnet sind. Im Gegensatz zur Fig. 7 ist die Drosselstelle 3.4 durch den Drosselstreckenschalter 3.5 verschlossen.

Durch das geöffnete zweite Auf-Zu-Ventil 6.1.2 strömt das Gas von dem Gaseingang 1 direkt in den ersten Verbindungsabschnitt 4.6 und von dort über die Drosselstellen 4.2-4.4 zum Gasausgang 2. Der andere Gasweg führt von dem Auf-Zu-Ventil 6.1.2 in den ersten Verbindungsabschnitt 3.6 der ersten Drosselstrecke 3 und von dort über die Drosselstellen 3.2-3.4. Die Drosselstelle 3.4 ist jedoch von dem Drosselstreckenschalter 3.5 verschlossen, so dass kein weiteres Gas zum Gasausgang 2 über den Verbindungsabschnitt 3.9 strömen kann.

Das zum Gasausgang 2 strömende Gas umgeht auf Grund des geöffneten Auf-Zu-Ventils 6.1.2 die ersten Drosselstellen 3.1 und 4.1. Der Gasvolumenstrom in der Schaltstellung gemäß der Fig. 8 ist deshalb kleiner als der Gasvolumenstrom in der Schaltstellung gemäß der Fig. 7. Der Gaszufluss zu den ersten Verbindungsabschnitten 3.6 und 4.6 erfolgt praktisch ausschließlich über das zweite Auf-Zu-Ventil 6.1.2. Auf Grund der geöffneten Auf-Zu-Ventile 6.1.1 und 6.1.2 herrscht in den Eingangsabschnitten 3.10 und 4.10 dasselbe Druckniveau wie in den ersten Verbindungsabschnitten 3.6 und 4.6. Aus den Eingangsabschnitten 3.10 und 4.10 strömt deshalb so gut wie kein Gas über die ersten Drosselstellen 3.1 und 4.1 in die ersten Verbindungsabschnitte 3.6 und 4.6 nach. Der insgesamt durch die Gasventileinheit strömende Gasvolumenstrom ändert sich daher praktisch nicht, wenn der Permanentmagnet 11 weiter nach rechts bewegt wird und dadurch das erste Auf-Zu-Ventil 6.1.1 bei geöffnetem zweitem Auf-Zu-Ventil 6.1.2 geschlossen wird.

In der Fig. 9 ist die Schaltanordnung der Gasventileinheit in maximal geöffneter Stellung dargestellt. Hierbei befindet sich der Permanentmagnet 11 in seiner Endstellung auf der in der Zeichnung dargestellten rechten Seite. Das letzte Auf-Zu-Ventil 6.1.5 ist bei dieser Position des Permanentmagneten 11 geöffnet. Das Gas strömt hierbei direkt von dem Gaseingang 1 in die letzten Verbindungsabschnitte 3.9 und 4.9 zum Gasausgang 2. Die Position des Drosselstreckenschalters 3.5 beeinflusst den Gasfluss hierbei nicht.

In dem Beispiel der Fig. 5 bis 9 sind der Permanentmagnet 11 und die Bauteile der Auf-Zu-Ventile 6.1.1-6.1.5 derart aufeinander abgestimmt, dass bei geöffneter Gasventileinheit entweder genau ein Auf-Zu-Ventil 6.1.1-6.1.5 oder genau zwei Auf-Zu-Ventile 6.1.1-6.1.5 geöffnet sind. Das oben beschriebene Schaltverhalten lässt sich auch durch andere Komponenten und Einrichtungen erreichen, wie zum Beispiel mechanisch, elektrisch, pneumatisch, hydraulisch oder deren Kombination.

Während des Umschaltens von einem Auf-Zu-Ventil 6.1.1-6.1.4 auf ein benachbartes Auf-Zu-Ventil 6.1.2-6.1.5 sind kurzzeitig beide benachbarten Auf-Zu-Ventile 6.1.1-6.1.5 geöffnet. Damit ist sichergestellt, dass ein Umschalten nicht zu einer kurzzeitigen Unterbrechung der Gaszufuhr zu dem Gasbrenner und damit zu einem Flackern oder einem Erlöschen der Flammen führt. Mit der oben beschriebenen Schaltstellung ist ebenfalls sichergestellt, dass während eines Umschaltvorgangs auch keine kurzzeitige Erhöhung des Gasvolumenstroms eintritt. Auch ein Aufflackern der Gasflammen während des Umschaltvorgangs ist damit sicher verhindert.

Weiter zeigt die Fig. 10 eine Ausführungsform der Gasventileinheit. Dabei zeigt die Fig. 10 insbesondere die Abdeckplatte 14 mit integrierter Dichtungsverbundplatte und integrierter Düsenplatte. Die Dichtungsverbundplatte kann auch aus Einzelteilen bestehen, der Ventildichtplatte, der Druckplatte und der unteren Gasverteilungsplatte- Weiter sind in der Fig. 10 die Trennwände 9.1-9.8 von acht Auf-Zu-Ventilen sichtbar. Das Vollbrandventil 21 hat keine Trennwand.

Die Fig. 11 zeigt eine Explosionsdarstellung von der Dichtungsverbundplatte 15, der Düsenplatte und der oberen Gasverteilungsplatte 16. Dabei ist in Fig. 11 der Weg 18 des Gasstroms von der Kleinbrandposition 17 zum Gasausgang 2 schematisch eingezeichnet.

Fig.12 zeigt die Ansicht auf die Oberseite der Dichtungsverbundplatte der Fig. 10.

Die Fig. 13 zeigt eine Ausführungsform einer Abdeckplatte 14 mit der Dichtungsverbundplatte 15, der Düsenplatte 22 und der oberen Gasverteilungsplatte 16 einer Gasventileinheit. Es ist auch möglich, dass sich die Dichtungsverbundplatte 15 aus Einzelteilen zusammen setzt, beispielsweise der Dichtplatte 15.1, der Druckplatte 15.2 und der unteren Gasverteilungsplatte 15.3. Ferner zeigt die Fig. 13 eine Schraube 19 im Bereich der Öffnung der Betätigungswelle 20 der Gasventileinheit. Die Schraube 19 ist zur Gasartumstellung eingerichtet. Wenn die Schraube 19 bis zum Schraubenbund eingeschraubt ist, dichtet die darunter liegende Membrandichtung auf der Düsenplatte 22 ab und unterbindet so den Gasstrom über diesen Weg.

### Bezugszeichenliste

- 1: Gaseingang
- 2: Gasausgang
- 3: erste Drosselstrecke
- 3.1-3.4: Drosselstellen der erste Drosselstrecke
- 3.5: Drosselstreckenschalter der ersten Drosselstrecke
- 3.6-3.9: Verbindungsabschnitt
- 3.10: Eingangsabschnitt
- 4: zweite Drosselstrecke
- 4.1-4.4: Drosselstellen der zweiten Drosselstrecke
- 4.5: Drosselstreckenschalter der zweiten Drosselstrecke
- 4.6-4.9: Verbindungsabschnitt
- 4.10: Eingangsabschnitt
- 5: dritte Drosselstrecke
- 5.1-5.4: Drosselstellen der dritten Drosselstrecke
- 5.5.: Drosselstreckenschalter der dritten Drosselstrecke
- 6.1: erste Ventileinheit
- 6.1.1-6.1.5: Auf-Zu-Ventil
- 6.2: zweite Ventileinheit
- 6.2.1-6.2.3: Auf-Zu-Ventil
- 6.3: dritte Ventileinheit
- 6.3.1-6.3.3: Auf-Zu-Ventil
- 6.4: vierte Ventileinheit
- 6.4.1-6.4.4: Auf-Zu-Ventil
- 7: Hauptdrosselstelle
- 8: Hauptventileinheit
- 9.1-9.8: Trennwand
- 10: Gaseingangsraum
- 11: Permanentmagnet
- 12: Absperrkörper
- 13: Feder
- 14: Abdeckplatte
- 15: -Dichtungsverbundplatte
- 15.1: Dichtplatte
- 15.2: Druckplatte
- 15.3: untere Gasverteilungsplatte
- 16: obere Gasverteilungsplatte
- 17: Kleinbrandposition
- 18: Weg
- 19: Schraube
- 20: Öffnung für Betätigungswelle
- 21: Vollbrandventil
- 22: Düsenplatte

## Patentansprüche

1. Gasventileinheit zum Einstellen eines einem Gasbrenner eines Gasgerätes, insbesondere eines Gaskochgerätes, zugeführten Gasvolumenstroms, wobei die Gasventileinheit eine Mehrzahl N von parallel angeordneten, einzeln ansteuerbaren Drosselstrecken (3, 4, 5) und die jeweilige Drosselstrecke (3, 4, 5) eine Mehrzahl M von in Reihe angeordneten Drosselstellen (3.1-3.4. 4.1-4.4, 5.1-5.4) zur Einstellung der Durchflussmenge des Gasvolumenstroms aufweist, **dadurch gekennzeichnet, dass** eine Mehrzahl M von Ventileinheiten (6.1, 6.2, 6.3, 6.4) vorgesehen ist, wobei die i-te Ventileinheit (6.1, 6.2, 6.3, 6.4) zum Ansteuern der i-ten Drosselstellen (3.1, 4.1, 5.1, 3.2, 4.2, 5.2, 3.3, 4.3, 5.3, 3.4, 4.4, 5.4) der Drosselstrecken (3, 4, 5) eingerichtet ist, mit i ∈ [1,...,M] und wobei die in Reihe angeordneten Drosselstellen (3.1-3.4. 4.1-4.4, 5.1-5.4) einen der Reihe nach zunehmenden Öffnungsquerschnitt aufweisen.

2. Gasventileinheit nach Anspruch 1, **dadurch gekennzeichnet, dass** die jeweilige Drosselstrecke (3, 4, 5) einen Drosselstreckenschalter (3.5, 4.5, 5.5) zum Zu- und Abschalten der Drosselstrecke (3, 4, 5) aufweist.

3. Gasventileinheit nach Anspruch 1, **dadurch gekennzeichnet, dass** die jeweilige Drosselstrecke (3, 4, 5) eine Mehrzahl M von in Reihe angeordneten Drosselstellen (3.1-3.4. 4.1-4.4, 5.1-5.4) und einen der Drosselstellen (3.1-3.4. 4.1-4.4, 5.1-5.4) nachgeschalteten Drosselstreckenschalter (3.5, 4.5, 5.5) zum Zu- und Abschalten der Drosselstrecke (3, 4, 5) aufweist.

4. Gasventileinheit nach Anspruch 2 oder 3, **dadurch gekennzeichnet, dass** eine Ansteuereinrichtung zum Ansteuern der M Drosselstreckenschalter (3.5, 4.5, 5.5) vorgesehen ist, welche dazu eingerichtet ist, ein bestimmtes Ansteuerprofil einer Mehrzahl von Ansteuerprofilen zum Ansteuern der M Drosselstreckenschalter (3.5, 4.5, 5.5) in Abhängigkeit einer zu verwendenden Gasart auszuwählen und die M Drosselstreckenschalter (3.5, 4.5, 5.5) mit dem ausgewählten Ansteuerprofil anzusteuern.

5. Gasventileinheit nach Anspruch 1, **dadurch gekennzeichnet, dass** die jeweilige Ventileinheit (6.1, 6.2, 6.3, 6.4) eine Anzahl N von Auf-Zu-Ventilen (6.1.1, 6.1.2, 6.1.3, 6.2.1, 6.2.2, 6.2.3, 6.3.1, 6.3.2, 6.3.3, 6.4.1, 6.4.2, 6.4.3) aufweist, wobei das j-te Auf-Zu-Ventil (6.1.1, 6.2.1, 6.3.1, 6.4.1, 6.1.2, 6.2.2, 6.3.2, 6.4.2, 6.1.3, 6.2.3, 6.3.3, 6.4.3) zum Ansteuern der j-ten Drosselstrecke (3-5) eingerichtet ist, mit j ∈ [1,...,N].

6. Gasventileinheit nach Anspruch 5, **dadurch gekennzeichnet, dass** die N Auf-Zu-Ventile (6.1.1, 6.1.2, 6.1.3, 6.2.1, 6.2.2, 6.2.3, 6.3.1, 6.3.2, 6.3.3, 6.4.1, 6.4.2, 6.4.3) der jeweiligen Ventileinheit (6.1, 6.2, 6.3, 6.4) durch Betätigung einer Steuervorrichtung gleichzeitig betätigbar sind.

7. Gasventileinheit nach Anspruch 5 oder 6, **dadurch gekennzeichnet, dass** die N Auf-Zu-Ventile (6.1.1, 6.1.2, 6.1.3, 6.2.1, 6.2.2, 6.2.3, 6.3.1, 6.3.2, 6.3.3, 6.4.1, 6.4.2, 6.4.3) der jeweiligen Ventileinheit (6.1, 6.2, 6.3, 6.4) durch einen Absperrkörper (12), eine auf den Absperrkörper (12) wirkende Feder (13) und eine Anzahl von Trennwänden (9.1-9.4) zum Zuführen des Gasvolumenstroms zu den N Drosselstrecken (3-5) gebildet sind.

8. Gasventileinheit nach einem der Ansprüche 1 bis 7, **dadurch gekennzeichnet, dass** die M Ventileinheiten (6.1, 6.2, 6.3, 6.4) durch Bewegen mindestens eines magnetisch wirksamen Körpers (11), insbesondere eines Permanentmagneten, relativ zu den Ventileinheiten (6.1, 6.2, 6.3, 6.4) additiv zuschaltbar sind.

9. Gasventileinheit nach einem der Ansprüche 1 bis 8, **dadurch gekennzeichnet, dass** eine Umstelleinrichtung, insbesondere eine Schraube (19), zur Gasartumstellung im Bereich einer Betätigungswelle (20) der Gasventileinheit angeordnet ist.

10. Gasarmatur mit zumindest einer Gasventileinheit nach einem der Ansprüche 1 bis 9.

11. Gasgerät, insbesondere Gasbackofen, welches eine Gasarmatur nach Anspruch 10 aufweist.

## Claims

1. Gas valve unit for adjusting a gas volumetric flow supplied to a gas burner of a gas appliance, in particular a gas cooking appliance, wherein the gas valve unit has a plurality N of throttle sections (3, 4, 5) which are arranged in parallel and which are able to be activated individually and the respective throttle section (3, 4, 5) has a plurality M of throttle points (3.1-3.4, 4.1-4.4, 5.1-5.4) arranged in series for setting the flow rate of the gas volumetric flow, **characterised in that** a plurality M of valve units (6.1, 6.2, 6.3, 6.4) is provided, wherein the i-th valve unit (6.1, 6.2, 6.3, 6.4) is designed for activating the i-th throttle points (3.1, 4.1, 5.1, 3.2, 4.2, 5.2, 3.3, 4.3, 5.3, 3.4, 4.4, 5.4) of the throttle sections (3, 4, 5) where i ∈ [1,...,M] and wherein the throttle points (3.1-3.4, 4.1-4.4, 5.1-5.4) arranged in series have an opening cross section increasing along the series.

2. Gas valve unit according to claim 1, **characterised in that** the respective throttle section (3, 4, 5) has a throttle section switch (3.5, 4.5, 5.5) for activating and deactivating the throttle section (3, 4, 5).

3. Gas valve unit according to claim 1, **characterised in that** the respective throttle section (3, 4, 5) has a plurality M of throttle points (3.1-3.4, 4.1-4.4, 5.1-5.4) arranged in series and a throttle section switch (3.5, 4.5, 5.5) connected downstream of the throttle points (3.1-3.4, 4.1-4.4, 5.1-5.4) for activating and deactivating the throttle section (3, 4, 5).

4. Gas valve unit according to claim 2 or 3, **characterised in that** an activation device is provided for activating the M throttle section switches (3.5, 4.5, 5.5) and which is designed to select a specific activation profile of a plurality of activation profiles for activating the M throttle section switches (3.5, 4.5, 5.5) as a function of a type of gas to be used and to activate the M throttle section switches (3.5, 4.5, 5.5) with the selected activation profile.

5. Gas valve unit according to claim 1, **characterised in that** the respective valve unit (6.1, 6.2, 6.3, 6.4) has a number N of open-close valves (6.1.1, 6.1.2, 6.1.3, 6.2.1, 6.2.2, 6.2.3, 6.3.1, 6.3.2, 6.3.3, 6.4.1, 6.4.2, 6.4.3), wherein the j-th open-close valve (6.1.1, 6.2.1, 6.3.1, 6.4.1, 6.1.2, 6.2.2, 6.3.2, 6.4.2, 6.1.3, 6.2.3, 6.3.3, 6.4.3) is designed for activating the j-th throttle section (3-5) where j ∈ [1,...,N].

6. Gas valve unit according to claim 5, **characterised in that** the N open-close valves (6.1.1, 6.1.2, 6.1.3, 6.2.1, 6.2.2, 6.2.3, 6.3.1, 6.3.2, 6.3.1, 6.3.2, 6.3.3, 6.4.1, 6.4.2, 6.4.3) of the respective valve unit (6.1, 6.2, 6.3, 6.4) are able to be actuated simultaneously by actuating a control device.

7. Gas valve unit according to claim 5 or 6, **characterised in that** the N open-close valves (6.1.1, 6.1.2, 6.1.3, 6.2.1, 6.2.2, 6.2.3, 6.3.1, 6.3.2, 6.3.3, 6.4.1, 6.4.2, 6.4.3) of the respective valve unit (6.1, 6.2, 6.3, 6.4) are formed by a shut-off body (12), a spring (13) acting on the shut-off body (12) and a number of separating walls (9.1-9.4) for supplying the gas volumetric flow to the N throttle sections (3-5).

8. Gas valve unit according to one of claims 1 to 7, **characterised in that** the M valve units (6.1, 6.2, 6.3, 6.4) are able to be activated cumulatively relative to the valve units (6.1, 6.2, 6.3, 6.4) by moving at least one magnetically active body (11), in particular a permanent magnet.

9. Gas valve unit according to one of claims 1 to 8, **characterised in that** a conversion device, in particular a screw (19), is arranged in the region of an actuating shaft (20) of the gas valve unit for converting the type of gas.

10. Gas fitting comprising at least one gas valve unit according to one of claims 1 to 9.

11. Gas appliance, in particular gas oven, which comprises a gas fitting according to claim 10.

## Revendications

1. Unité de soupapes à gaz destinée à régler un débit volumique de gaz amené à un brûleur à gaz d'un appareil à gaz, notamment d'un appareil de cuisson à gaz, l'unité de soupapes à gaz présentant une pluralité N de sections d'étranglement (3, 4, 5) disposées parallèlement, commandables individuellement, et la section d'étranglement respective (3, 4, 5) présentant une pluralité M de points d'étranglement (3.1 - 3.4, 4.1 - 4.4, 5.1 - 5.4) disposés en série pour le réglage du débit volumique de gaz, **caractérisée en ce qu'**une pluralité M d'unités de soupapes (6.1, 6.2, 6.3, 6.4) sont ménagées, la i ^{ème} unité de soupapes (6.1, 6.2, 6.3, 6.4) étant configurée pour commander les i ^{ème} points d'étranglement (3.1, 4.1, 5.1, 3.2, 4.2, 5.2, 3.3, 4.3, 5.3, 3.4, 4.4, 5.4) des sections d'étranglement (3, 4, 5), avec i ∈ [1, ..., M] et les points d'étranglement (3.1 - 3.4, 4.1 - 4.4, 5.1 - 5.4) disposés en série présentant une section d'ouverture augmentant l'une après l'autre.

2. Unité de soupapes à gaz selon la revendication 1, **caractérisée en ce que** la section d'étranglement respective (3, 4, 5) présente un commutateur (3.5, 4.5, 5.5) de section d'étranglement destiné à ouvrir et fermer la section d'étranglement (3, 4, 5).

3. Unité de soupapes à gaz selon la revendication 1, **caractérisée en ce que** la section d'étranglement respective (3, 4, 5) présente une pluralité M de points d'étranglement (3.1 - 3.4, 4.1 - 4.4, 5.1 - 5.4) disposés en série et un commutateur (3.5, 4.5, 5.5) de section d'étranglement installé en aval des points d'étranglement (3.1 - 3.4, 4.1 - 4.4, 5.1 - 5.4), destiné à ouvrir et fermer la section d'étranglement (3, 4, 5).

4. Unité de soupapes à gaz selon la revendication 2 ou 3, **caractérisée en ce qu'**un dispositif d'activation destiné à activer les M commutateurs (3.5, 4.5, 5.5) de section d'étranglement est ménagé, lequel est configuré pour sélectionner un profil d'activation déterminé d'une pluralité de profils d'activation destinés à activer les M commutateurs (3.5, 4.5, 5.5) de section d'étranglement en fonction d'un type de gaz à utiliser et à activer les M commutateurs (3.5, 4.5, 5.5) de section d'étranglement à l'aide du profil d'activation sélectionné.

5. Unité de soupapes à gaz selon la revendication 1, **caractérisée en ce que** l'unité de soupapes respective (6.1, 6.2, 6.3, 6.4) présente un nombre N de soupapes d'ouverture et de fermeture (6.1.1, 6.1.2, 6.1.3, 6.2.1, 6.2.2, 6.2.3, 6.3.1, 6.3.2, 6.3.3, 6.4.1, 6.4.2, 6.4.3), la j ^{ème} soupape d'ouverture et de fermeture (6.1.1, 6.1.2, 6.1.3, 6.2.1, 6.2.2, 6.2.3, 6.3.1, 6.3.2, 6.3.3, 6.4.1, 6.4.2, 6.4.3) étant configurée pour activer la J ^{ème} section d'étranglement (3 - 5), avec j ∈[1, ..., N].

6. Unité de soupapes à gaz selon la revendication 5, **caractérisée en ce que** les N soupapes d'ouverture et de fermeture (6.1.1, 6.1.2, 6.1.3, 6.2.1, 6.2.2, 6.2.3, 6.3.1, 6.3.2, 6.3.3, 6.4.1, 6.4.2, 6.4.3) de l'unité de soupape respective (6.1, 6.2, 6.3, 6.4) sont actionnables simultanément par actionnement d'un dispositif de commande.

7. Unité de soupapes à gaz selon la revendication 5 ou 6, **caractérisée en ce que** les N soupapes d'ouverture et de fermeture (6.1.1, 6.1.2, 6.1.3, 6.2.1, 6.2.2, 6.2.3, 6.3.1, 6.3.2, 6.3.3, 6.4.1, 6.4.2, 6.4.3) de l'unité de soupape respective (6.1, 6.2, 6.3, 6.4) sont formées par un corps de blocage (12), un ressort (13) agissant sur le corps de blocage (12) et un nombre de parois de séparation (9.1 - 9.4) destinées à amener le débit volumique de gaz aux N sections d'étranglement (3 - 5).

8. Unité de soupapes à gaz selon l'une quelconque des revendications 1 à 7, **caractérisée en ce que** les M unités de soupapes (6.1, 6.2, 6.3, 6.4) peuvent être connectées de manière additive par déplacement au moins d'un corps (11) agissant magnétiquement, notamment d'un aimant permanent, par rapport aux unités de soupapes (6.1, 6.2, 6.3, 6.4).

9. Unité de soupapes à gaz selon l'une quelconque des revendications 1 à 8, **caractérisée en ce qu'**un dispositif de changement, notamment une vis (19), est disposé pour le changement du type de gaz dans la zone d'un arbre d'actionnement (20) de l'unité de soupapes à gaz.

10. Robinetterie à gaz comprenant au moins une unité de soupapes à gaz selon l'une quelconque des revendications 1 à 9.

11. Appareil à gaz, notamment four à gaz, lequel présente une robinetterie à gaz selon la revendication 10.
